# EUROPÄISCHE PATENTSCHRIFT

(11) **EP 4 405 991 B1**
(45) Veröffentlichungstag und Bekanntmachung des Hinweises auf die Patenterteilung: **19.03.2025**
(21) Anmeldenummer: 23729303.0
(22) Anmeldetag: 15.05.2023
(51) Int. Cl.: H01F 41/02

(54) **VERFAHREN UND VORRICHTUNG ZUR HERSTELLUNG EINES RINGBANDKERNS**
METHOD AND DEVICE FOR PRODUCING A TAPE-WOUND TOROIDAL CORE
PROCÉDÉ ET DISPOSITIF DE FABRICATION D'UN NOYAU TOROÏDAL ENROULÉ EN BANDE

(30) Priorität: 13.05.2022 DE 102022112113
(43) Veröffentlichungstag der Anmeldung: 31.07.2024
(73) Patentinhaber: Zänglein, Wolfgang, 97084 Würzburg (DE); Schmidtgen, Ulf, 90768 Fürth (DE)
(72) Erfinder: SCHMIDTGEN, Ulf, 90768 Fürth (DE)
(74) Vertreter: Lippert Stachow Patentanwälte Rechtsanwälte Partnerschaft mbB
(86) Internationale Anmeldenummer: PCT/EP2023/063028
(87) Internationale Veröffentlichungsnummer: WO 2023/218101

(56) Entgegenhaltungen:
- EP-A1- 0 011 733
- JP-A- S6 142 906

## Beschreibung

Die Erfindung betrifft Verfahren und Vorrichtungen zur Herstellung eines Ringbandkerns wie er beispielsweise für Transformatoren oder Drosseln verwendet wird.

Drosseln sind Spulen bzw. Induktivitäten zur Begrenzung von Strömen in elektrischen Leitungen, zur Zwischenspeicherung von Energie in Form ihres Magnetfeldes, zur Impedanzanpassung oder zur Filterung. Die meisten Drosseln besitzen einen Magnetkern, weil sie dann wesentlich weniger Windungen für die gleiche Induktivität als Luftdrosseln benötigen.

Transformatoren bestehen meist aus zwei oder mehr Spulen, die in der Regel aus isoliertem Kupferdraht gewickelt sind und sich auf einem gemeinsamen Magnetkern befinden. Sie dienen beispielsweise zur Spannungswandlung in Energieversorgungsanlagen und in technischen Geräten. Weiterhin werden sie bei der Signalübertragung und der Schutztrennung benötigt.

Magnetkerne bestehen aus einem weichmagnetischen Werkstoff mit möglichst hoher magnetischer Sättigungsflussdichte und hoher magnetischer Permeabilität. Dadurch wird der magnetische Fluss, der bei Stromfluss durch den elektrischen Leiter der Spule entsteht, verlustarm gebündelt, geführt und die Induktivität erhöht. Eine hohe Permeabilität erhöht das Magnetfeld einer Induktivität um bis zu fünf Zehnerpotenzen gegenüber einer Induktivität mit Luft als Kern, wodurch die Abmessungen der Induktivität mit einem Magnetkern kleiner als bei einer Luftspule werden können.

Als Maßnahme gegen die Wirbelstromverluste werden Magnetkerne von Transformatoren und Elektromotoren nicht massiv ausgeführt, sondern lamelliert, "geblecht". Diese formgestanzten oder geschnittenen Elektrobleche werden mit einem hitzebeständigen und isolierenden Lack beschichtet und parallel orientiert zu den magnetischen Feldlinien zu Blöcken geschichtet oder zu Ringen gerollt. Der magnetische Fluss verteilt sich somit auf einzelne voneinander getrennte Flüsse in den einzelnen Blechen, in denen sich damit nur kleinere Wirbelströme ausbilden können, deren Verlustleistung insgesamt deutlich geringer als in einem vollen Material ist. Die Bleche sind meist dünner als 1 mm. Je dünner das Blech ist, desto geringer sind die Wirbelstromverluste beziehungsweise je höher darf die Betriebsfrequenz sein.

Lamellierte Magnetkerne werden hauptsächlich im Bereich niedriger Frequenzen von 16 bis 400 Hz eingesetzt. Gewickelte Bandkerne mit Banddicken um 20 µm können jedoch bis 100 kHz eingesetzt werden. Bei Frequenzen im Hochfrequenz-Bereich werden für Kerne von Übertragern, Spulen und Drosseln jedoch überwiegend Pulverkerne oder Ferrite eingesetzt.

Bandkerne werden aus einem dünnen weichmagnetischen Band mit einer Dicke zwischen (typischerweise und je nach Legierung) 20 µm und 1 mm gewickelt. Die in der Herstellung einfachste und kostengünstigste Form ist ein Ringbandkern. Bis auf den vernachlässigbaren Übergang zwischen den Bandlagen entsteht somit ein idealer, in sich geschlossener magnetischer Kreis mit gleichmäßigem Querschnitt. Die dynamischen Eigenschaften werden wesentlich von der verwendeten Legierung und von der Banddicke gesteuert.

Ringbandkerne werden üblicherweise aus einem langen Band hergestellt, das typischerweise zunächst in die entsprechende Breite geschnitten werden muss. Sie werden daher auch Schnittbandkerne genannt. Das Band wird mit Hilfe einer Wickelmaschine zu einem Kern aufgewickelt. Nach dem Wickeln folgt eine Wärmebehandlung, bei der die magnetischen Eigenschaften des Kernes eingestellt oder erzielt werden, je nach Legierung zwischen ca. 200°C und 600°C. Bei der Wärmebehandlung verändert sich das Material nicht nur magnetisch, sondern auch mechanisch. Amorphe und nanokristalline Legierungen sind nach der Wärmebehandlung ziemlich spröde und können daher auch leicht mechanisch beschädigt werden.

JP S61 42906 zeigt ein Verfahren, bei dem ein Bandkern gewickelt wird. Dieser wird dann aufgetrennt, um die Spulen aufzuschieben, und anschließend wieder zusammengefügt.

Nachfolgend werden verbesserte Verfahren und Vorrichtungen zur Herstellung eines Ringbandkerns vorgeschlagen.

Eine vorschlagsgemäße Vorrichtung zur Herstellung eines Ringbandkerns umfasst:
- eine Wickeleinrichtung mit zwei mit einem Abstand voneinander angeordneten, rotierend antreibbaren Wickeldornen zum Aufwickeln des Bandes, wobei die Wickeldorne wahlweise um je eine erste Drehachse rotierend oder um eine gemeinsame zweite Drehachse rotierend antreibbar sind, und wobei die Wickeldorne zur Einstellung ihres Abstands senkrecht zu den Drehachsen bewegbar sind,
- zwei Bandzuführeinrichtungen mit jeweils mindestens einer Bandspule zur Bereitstellung eines weichmagnetischen Bandes,
- eine Einlegeeinrichtung mit mindestens einem Manipulator zum Einlegen von Trennplättchen in einen sich bildenden Bandwickel, und
- mindestens eine Trenneinrichtung zum stufenweisen und versetzten Durchtrennen des Bandwickels zu einer Mehrzahl von Bandabschnitten.

Weitere Aspekte der vorgeschlagenen Vorrichtung sehen vor,
- dass die Bandzuführeinrichtungen jeweils mindestens zwei Bandspulen zur Bereitstellung weichmagnetischen Bandes unterschiedlicher Breite umfassen;
- dass die Bandzuführeinrichtungen je ein Mehrspulenmagazin aufweisen, an dem mindestens zwei Bandspulen austauschbar anbringbar sind;
- dass eine Bandspanneinrichtung zur Einhaltung einer vorgebbaren Bandspannung vorgesehen ist;
- dass eine Beschichtungseinrichtung zum Aufbringen einer Isolationsschicht oder Verbindungsschicht auf das Band vorgesehen werden kann;
- dass eine Spulenzuführeinrichtung mit einem Manipulator zum Aufnehmen und Ablegen von Spulen auf den Bandabschnitten vorgesehen ist;
- dass eine Schließeinrichtung mit einem Manipulator zum Umformen freier Enden der Bandabschnitte zu einem geschlossenen Ring vorgesehen ist;
- dass die Schließeinrichtung einen Manipulator zur Anbringung eines den gesamten Magnetkern umschließenden Spannbands umfasst.

Ein vorschlagsgemäßes Verfahren zur Herstellung eines Ringbandkerns umfasst folgende Schritte:
- Bereitstellen eines weichmagnetischen Bandes auf mindestens zwei Bandspulen,
- Abwickeln des Bandes von zwei Bandspulen und Aufwickeln des Bandes auf zwei mit einem Abstand voneinander angeordnete Wickeldorne zu je einem mehrlagigen ersten Bandwickel durch Rotation der Wickeldorne um je eine erste Drehachse, wobei nach jeweils mehreren Lagen ein Trennplättchen in die sich bildenden ersten Bandwickel eingelegt wird,
- Verringern des Abstands der Wickeldorne, bis die ersten Bandwickel einander berühren,
- Abwickeln des Bandes von zwei Bandspulen und Aufwickeln des Bandes zu einem die ersten Bandwickel umschlingenden, mehrlagigen zweiten Bandwickel durch Rotation der Wickeldorne um eine gemeinsame zweite Drehachse, wobei nach jeweils mehreren Lagen ein Trennplättchen in den sich bildenden zweiten Bandwickel eingelegt wird,
- Schrittweises Durchtrennen der Bandwickel zu einer Mehrzahl von Bandabschnitten,
- Aufnehmen mindestens einer Spule und Fixierung der Spule auf den Bandabschnitten,
- Umformen freier Enden der Bandabschnitte und Verbinden der Enden der Bandabschnitte zu einem geschlossenen Ring.

Weitere Aspekte der vorgeschlagenen Vorrichtung sehen vor,
- dass für jeden Wickeldorn Bänder unterschiedlicher Breite auf jeweils mindestens zwei Bandspulen bereitgestellt werden;
- dass zwischen dem Abwickeln und dem Aufwickeln des Bandes eine Isolationsschicht oder Verbindungsschicht auf das Band aufgetragen werden kann;
- dass in einem letzten Schritt ein den gesamten Magnetkern umschließendes Spannband bzw. eine Spannstruktur angebracht wird;
- dass die ersten Bandwickel auf den Wickeldornen aus mindestens zwei unterschiedlich breiten Bändern mit von innen nach außen zunehmender Breite und der zweite Bandwickel auf den ersten Bandwickeln analog aus mindestens zwei unterschiedlich breiten Bändern mit von innen nach außen abnehmender Breite gebildet werden.

Nachfolgend werden die Vorrichtung und das Verfahren in einer beispielhaften Ausgestaltung anhand von Zeichnungsfiguren näher erläutert. Darin zeigen:
Fig. 1a bis 1d den schematischen Ablauf des Aufwickelns des Bandes in einer Ansicht von vorn,
Fig. 2a und 2b den schematischen Ablauf des Aufwickelns des Bandes in einer Ansicht von oben, und
Fig. 3a bis 3f den schematischen Ablauf des Durchtrennens der Bandwickel, der Fixierung der Spulen und des Verbindens der Bandabschnitte.

Die Darstellungen der Fig. 1a bis 1d zeigen in einer Ansicht von vorn eine Vorrichtung zur Herstellung eines Ringbandkerns mit zwei Bandspulen 3 zur Bereitstellung eines dünnen weichmagnetischen Bandes 1 und mit zwei rotierend antreibbaren Wickeldornen 5 zum Aufwickeln des Bandes 1 zu mehrlagigen Bandwickeln 8, 9, deren Abstand voneinander einstellbar ist, und mit zwei Düsen 10 einer Beschichtungseinrichtung zum Aufbringen einer Isolationsschicht oder Verbindungsschicht auf das Band 1. Die Wickeldorne 5 sind separat um jeweils eine erste Drehachse 6 oder gemeinsam um eine zweite Drehachse 7 rotierend antreibbar, wobei die ersten Drehachsen 6 und die zweite Drehachse 7 parallel zueinander ausgerichtet sind. Die Wickeldorne 5 haben im Querschnitt eine dem herzustellenden Transformator angepasste rechteckige Form, wobei in die Wickeldorne 5 bereits Rahmenelemente 14 eines Halterahmens eingefügt sein können. Ob die Bänder 1 als Einfachbänder oder als Mehrfachbänder verwendet werden, ist für das vorgeschlagene Verfahren unerheblich. Es beeinflusst lediglich die Produktivität der vorgeschlagenen Vorrichtung.

Wie in den Fig. 2a und 2b in einer Ansicht von oben dargestellt, weist die Bandzuführeinrichtung für jeden Wickeldorn 5 nicht nur eine einzelne Bandspule 3 auf, sondern je ein Mehrspulenmagazin 4, an dem vier Bandspulen 3 mit Band 1 unterschiedlicher Breite austauschbar anbringbar sind. Dadurch können die ersten Bandwickel 8 auf den Wickeldornen 5 aus bis zu vier unterschiedlich breiten Bändern mit von innen nach außen zunehmender Breite gebildet werden, indem nach einer bestimmten Anzahl von Lagen eines Bandes 1 bestimmter Breite das Mehrspulenmagazin 4 so umgestellt wird, dass anschließend mit einem Band 1 größerer Breite weitergewickelt wird. Das Aufwickeln wird mit dem schmalsten Band 1 begonnen. Wenn die gewünschte Dicke dieses Bandes 1 erreicht ist, wird die Wicklung unterbrochen, das Band 1 getrennt und das nächst breitere Band 1 an das schmale Band 1 angekoppelt (z.B. mit doppelseitigem Klebeband) und dann der Wickelvorgang fortgesetzt.

Für den später erforderlichen Trennvorgang werden beim Aufwickeln des Bandes 1 zu zwei ersten Bandwickeln 8 jeweils nach z.B. ca. 5 mm Bandwickeldicke Trennplättchen 11 eingefügt, die in Fig. 3a bis 3c dargestellt sind. Mit den Trennplättchen 11 soll verhindert werden, dass bei einem Trennschnitt die darunter befindliche Materiallage angeschnitten wird. Das Trennplättchen 11 kann dabei aus diversen Materialien bestehen, da es nach dem Trennschnitt entfernt wird. Ob in das Trennplättchen 11 hineingeschnitten wird oder sich an der Trennstelle eine Freisparung im Trennplättchen 11 befindet ist unerheblich. Das Trennplättchen 11 kann vorteilhaft aus einem Permanentmagneten hergestellt sein, wodurch eine leichte Fixierung und auch eine leichte Entfernung nach dem Trennschnitt möglich ist. Bei einer permanentmagnetischen Ausführung ist eine Freisparung vorzusehen.

Nach dem Erreichen der gewünschten Dicke der zweiten Bandbreite wird analog mit der dritten und vierten Bandbreite verfahren. Bei der letzten (breitesten) Bandbreite wird jedoch nur bis zur halben gewünschten Dicke gewickelt. Das Aufwickeln des Bandes 1 auf die Wickeldorne 5 durch Rotation um die jeweilige erste Drehachse 6 ist in Fig. 1b und Fig. 2a dargestellt.

Dann wird die Wickeleinrichtung angehalten und die Wickeldorne 5 werden in einer Ebene senkrecht zu den Drehachsen 6, 7 aufeinander zu bewegt, bis die ersten Bandwickel 8 einander berühren (dargestellt in Fig. 1c und Fig. 2b). Nun erfolgt das Abwickeln von beiden Bandzuführeinrichtungen gleichzeitig auf die beiden bisher erzeugten ersten Bandwickel 8, indem die beiden Wickeldorne 5 gemeinsam um die zwischen ihnen angeordnete zweite Drehachse 7 rotierend angetrieben werden, so dass ein die beiden ersten Bandwickel 8 umschließender zweiter Bandwickel 9 entsteht (dargestellt in Fig. 1d und Fig. 2b).

Die Bandbreite wird dabei jeweils nach Erreichen der gewünschten Dicke um eine Stufe reduziert. Dadurch wird insgesamt eine ovalisierte Kernquerschnittsgeometrie erzielt.

Analog wie oben bereits beschrieben werden beim Aufwickeln des Bandes 1 zu einem zweiten Bandwickel 9 beim Erreichen der jeweiligen gewünschten Lagendicke Trennplättchen 11 an den gewünschten Trennstellen positioniert und in den sich ausbildenden zweiten Bandwickel 9 eingelegt.

Falls ein Beschichten des Bandes 1 mit einer Isolationsschicht oder Verbindungsschicht erforderlich ist, kann diese während des Wickelvorgangs kontinuierlich aufgetragen werden. In diesem Fall dürfte allerdings kein mehrlagiges Band 1 verwendet werden. Nach dem Ende des Wickelvorgangs liegt ein Bandwickel 8, 9 vor, wie er in Fig. 3a dargestellt ist.

Nach Abschluss des Wickelvorgangs wird der (obere) Teil der Kernhaltevorrichtung 14 montiert, wie Fig. 3b zeigt. Danach kann der Kern aus der Vorrichtung entnommen werden und muss der Bandwickel 8, 9 aufgetrennt werden, um die Spulen 13 zu positionieren und zu fixieren. In Fig. 3b ist dargestellt, wie die Trennvorrichtung 12 gerade die ersten Wickellagen des äußeren, zweiten Bandwickels 9 bis zu einem eingelegten Trennplättchen 11 durchtrennt. In Fig. 3c sind alle Wickellagen des äußeren, zweiten Bandwickels 9 durchtrennt und die Trenneinrichtung beginnt gerade damit, die ersten Wickellagen eines der beiden inneren, ersten Bandwickel 8 bis zu einem eingelegten Trennplättchen 11 zu durchtrennen.

Der Bandwickel 8, 9 wird durch eine Trenneinrichtung 12, beispielsweise mittels einer Trennschleifscheibe, durchgeschnitten. Der Trennvorgang erfolgt mit möglichst geringer Schnittbreite (beispielsweise ca. 1-2 mm) an den Stellen, an denen die Trennplättchen 11 eingebracht wurden, jeweils von außen bis zum Trennplättchen 11.

Die aufgeschnittenen Enden der Bandabschnitte 2 fallen dann schwerkraftbedingt nach unten und geben die nächste Trennstelle frei. Nachdem alle Trennvorgänge abgeschlossen sind und die freien Enden der durch das Auftrennen erzeugten Bandabschnitte 2 herabhängen (Fig. 3d), können Spulen 13 auf die freien Enden der Bandabschnitte 2 aufgeschoben werden bzw. stehen die Spulen 13 positioniert bereit und die freien Enden der Bandabschnitte 2 werden in die Spulen 13 abgelassen (Fig. 3e).

Danach wird der (untere) Teil der Haltevorrichtung 14 am Kern positioniert und fixiert (Fig. 3e), danach werden die offenen Schenkel 2, von der Mitte her beginnend, geschlossen (Fig. 3f). Die Positionierung ist dabei so vorgesehen, dass die freien Enden der Bandabschnitte 2 nahezu auf Stoß aufeinandertreffen, durch Einrücken des unteren Halterahmens 14 um die Hälfte der Schnittbreite in Richtung des oberen Halterahmens 14 ist dies möglich.

Zur Unterstützung des Schließvorganges sollte ein Spannband um den fertig gewickelten Trafokern gelegt werden, das bereits in dem oberen Halterahmen 14 mit fixiert worden sein kann.

Nach dem Schließen des Kernringes wird noch der untere Halterahmen 14 vervollständigt (Fig. 3f). Damit ist die Grundstruktur des Trafos bestehend aus Kern, Spule 13 und Halterahmen 14 erstellt.

Sollte der Kern als Teilprodukt an einen Trafohersteller geliefert werden, kann der untere Halterahmen 14 bereits vor dem Trennen montiert werden. Der untere Halterahmen 14 muss dann zur Montage der Spulen 13 allerdings demontiert und erneut montiert werden.

### Bezugszeichenliste

- 1: weichmagnetisches Band
- 2: Bandabschnitt
- 3: Bandspule
- 4: Mehrspulenmagazin
- 5: Wickeldorn
- 6: erste Drehachse
- 7: zweite Drehachse
- 8: erster Bandwickel
- 9: zweiter Bandwickel
- 10: Beschichtungsdüsen
- 11: Trennplättchen
- 12: Trenneinrichtung
- 13: Spule
- 14: Halterahmenelemente

## Patentansprüche

1. Vorrichtung zur Herstellung eines Ringbandkerns, umfassend
• eine Wickeleinrichtung mit zwei mit einem Abstand voneinander angeordneten, rotierend antreibbaren Wickeldornen (5) zum Aufwickeln des Bandes (1), wobei die Wickeldorne (5) wahlweise um je eine erste Drehachse (6) rotierend oder um eine gemeinsame zweite Drehachse (7) rotierend antreibbar sind, und wobei die Wickeldorne (5) zur Einstellung ihres Abstands senkrecht zu den Drehachsen (6, 7) bewegbar sind,
• zwei Bandzuführeinrichtungen mit jeweils mindestens einer Bandspule (3) zur Bereitstellung eines weichmagnetischen Bandes (1),
• mindestens eine Trenneinrichtung (12) zum Durchtrennen des Bandwickels (8, 9) zu einer Mehrzahl von Bandabschnitten (2),
charakterisiert durch eine Einlegeeinrichtung mit mindestens einem Manipulator zum Einlegen von Trennplättchen (11) in einen sich bildenden Bandwickel (8, 9).

2. Vorrichtung nach Anspruch 1, bei der die
Bandzuführeinrichtungen jeweils mindestens zwei Bandspulen (3) zur Bereitstellung weichmagnetischen Bandes (1) unterschiedlicher Breite umfasst.

3. Vorrichtung nach Anspruch 2, bei der die Bandzuführeinrichtungen je ein Mehrspulenmagazin (4) aufweisen, an dem mindestens zwei Bandspulen (3) austauschbar anbringbar sind.

4. Vorrichtung nach einem der Ansprüche 1 bis 3, umfassend eine Bandspanneinrichtung zur Einhaltung einer vorgebbaren Bandspannung.

5. Vorrichtung nach einem der Ansprüche 1 bis 4, umfassend eine Beschichtungseinrichtung (10) zum Aufbringen einer Isolationsschicht oder Verbindungsschicht auf das Band (1).

6. Vorrichtung nach einem der Ansprüche 1 bis 5, umfassend eine Spulenzuführeinrichtung mit einem Manipulator zum Aufnehmen und Ablegen von Spulen (13) auf den Bandabschnitten (2).

7. Vorrichtung nach einem der Ansprüche 1 bis 6, umfassend eine Schließeinrichtung mit einem Manipulator zum Umformen freier Enden der Bandabschnitte (2) zu einem geschlossenen Ring.

8. Vorrichtung nach Anspruch 7, bei der die Schließeinrichtung einen Manipulator zur Anbringung eines den gesamten Magnetkern umschließenden Spannbands umfasst.

9. Verfahren zur Herstellung eines Ringbandkerns, umfassend die Schritte:
• Bereitstellen eines weichmagnetischen Bandes (1) auf mindestens zwei Bandspulen (3),
• Abwickeln des Bandes (1) von zwei Bandspulen (3) und Aufwickeln des Bandes (1) auf zwei mit einem Abstand voneinander angeordneten Wickeldornen (5) zu je einem mehrlagigen ersten Bandwickel (8) durch Rotation der Wickeldorne (5) um je eine erste Drehachse (6), wobei nach jeweils mehreren Lagen ein Trennplättchen (11) in die sich bildenden ersten Bandwickel (8) eingelegt wird,
• Verringern des Abstands der Wickeldorne (5), bis die ersten Bandwickel (8) einander berühren,
• Abwickeln des Bandes (1) von zwei Bandspulen (3) und Aufwickeln des Bandes (1) zu einem die ersten Bandwickel (8) umschlingenden, mehrlagigen zweiten Bandwickel (9) durch Rotation der Wickeldorne (5) um eine gemeinsame zweite Drehachse (7), wobei nach jeweils mehreren Lagen ein Trennplättchen (11) in den sich bildenden zweiten Bandwickel (9) eingelegt wird,
• Schrittweises Durchtrennen der Bandwickel (8,9) zu einer Mehrzahl von Bandabschnitten (2),
• Aufnehmen mindestens einer Spule (13) und Ablegen der Spule (13) auf den Bandabschnitten (2),
• Umformen freier Enden der Bandabschnitte (2) und Verbinden der Enden der Bandabschnitte (2) zu einem geschlossenen Ring.

10. Verfahren nach Anspruch 9, bei dem für jeden Wickeldorn (5) Bänder (1) unterschiedlicher Breite auf jeweils mindestens zwei Bandspulen (3) bereitgestellt werden.

11. Verfahren nach Anspruch 9 oder 10, bei dem zwischen dem Abwickeln und dem Aufwickeln des Bandes (1) eine Isolationsschicht oder Verbindungsschicht auf das Band (1) aufgetragen wird.

12. Verfahren nach einem der Ansprüche 9 bis 11, bei dem ein den gesamten Magnetkern umschließendes Spannband angebracht wird.

13. Verfahren nach einem der Ansprüche 9 bis 12, bei dem die ersten Bandwickel (8) auf den Wickeldornen (5) aus mindestens zwei unterschiedlich breiten Bändern (1) mit von innen nach außen zunehmender Breite und der zweite Bandwickel (9) auf den ersten Bandwickeln (8) aus mindestens zwei unterschiedlich breiten Bändern (1) mit von innen nach außen abnehmender Breite gebildet werden.

14. Verfahren nach Anspruch 13, bei dem mindestens vier unterschiedlich breite Bänder (1) zur Bildung eines Magnetkerns mit mindestens achtfach gestuftem Querschnitt verwendet werden.

## Claims

1. An apparatus for producing a tape-wound toroidal core, comprising
• a winding device with two rotationally drivable winding mandrels (5) arranged at a distance from each other for winding up the tape (1), wherein the winding mandrels (5) are selectively rotationally drivable about in each case a first axis of rotation (6) or about a common second axis of rotation (7), and wherein the winding mandrels (5) are movable perpendicular to the axes of rotation (6, 7) for adjusting the distance between them,
• two tape feeding devices, each having at least one tape coil (3) for providing a soft-magnetic tape (1),
• at least one separating device (12) for cutting through the tape roll (8, 9) to form a plurality of tape sections (2),
**characterized by** an insertion device having at least one manipulator for inserting separating plates (11) into a tape roll (8, 9) being formed.

2. The apparatus as claimed in claim 1, in which the tape feeding devices each comprise at least two tape coils (3) for providing soft-magnetic tape (1) of differing width.

3. The apparatus as claimed in claim 2, wherein the tape feeding devices each have a multi-coil magazine (4), to which at least two tape coils (3) are interchangeably attachable.

4. The apparatus as claimed in any one of claims 1 to 3, comprising a tape tensioning device for maintaining a predeterminable tape tension.

5. The apparatus as claimed in any one of claims 1 to 4, comprising a coating device (10) for applying an insulation layer or connecting layer to the tape (1).

6. The apparatus as claimed in any one of claims 1 to 5, comprising a coil feeding device with a manipulator for picking up and depositing coils (13) on the tape sections (2).

7. The apparatus as claimed in any one of claims 1 to 6, comprising a closing device with a manipulator for reshaping free ends of the tape sections (2) into a closed ring.

8. The apparatus as claimed in claim 7, in which the closing device comprises a manipulator for attaching a tensioning tape enclosing the entire magnetic core.

9. A method for producing a tape-wound toroidal core, comprising the steps of:
• providing a soft-magnetic tape (1) on at least two tape coils (3),
• unwinding the tape (1) from two tape coils (3) and winding up the tape (1) onto two winding mandrels (5) arranged at a distance from each other to form in each case a multi-layer first tape roll (8) by rotating the winding mandrels (5) about a respective first axis of rotation (6), wherein, after in each case a plurality of layers, a separating plate (11) is inserted into the first tape rolls (8) being formed,
• reducing the distance between the winding mandrels (5) until the first tape rolls (8) touch each other,
• unwinding the tape (1) from two tape coils (3) and winding up the tape (1) to form a multi-layer second tape roll (9) which loops around the first tape rolls (8) by rotating the winding mandrels (5) about a common second axis of rotation (7), wherein, after in each case a plurality of layers, a separating plate (11) is inserted into the second tape roll (9) being formed,
• gradually cutting through the tape rolls (8, 9) to form a plurality of tape sections (2),
• picking up at least one coil (13) and depositing the coil (13) on the tape sections (2),
• reshaping free ends of the tape sections (2) and connecting the ends of the tape sections (2) to form a closed ring.

10. The method as claimed in claim 9, in which, for each winding mandrel (5), tapes (1) of differing width are provided on in each case at least two tape coils (3).

11. The method as claimed in claim 9 or 10, in which, between the unwinding and the winding up of the tape (1), an insulation layer or connecting layer is applied to the tape (1).

12. The method as claimed in any one of claims 9 to 11, in which a tensioning tape enclosing the entire magnetic core is attached.

13. The method as claimed in any one of claims 9 to 12, in which the first tape rolls (8) on the winding mandrels (5) are formed from at least two tapes (1) of differing width with an increasing width from the inside to the outside and the second tape roll (9) is formed on the first tape rolls (8) from at least two tapes (1) of differing width with a decreasing width from the inside to the outside.

14. The method as claimed in claim 13, in which at least four tapes (1) of differing width are used to form a magnetic core with an at least eight-fold stepped cross section.

## Revendications

1. Dispositif de fabrication d'un noyau toroïdal enroulé en bande, comprenant
• un dispositif d'enroulement avec deux mandrins d'enroulement entraînables en rotation (5) disposés à distance l'un de l'autre pour enrouler la bande (1), dans lequel les mandrins d'enroulement (5) sont sélectivement entraînables en rotation autour d'un premier axe de rotation (6) ou d'un second axe de rotation commun (7), et dans lequel les mandrins d'enroulement (5) sont mobiles perpendiculairement aux axes de rotation (6, 7) pour ajuster la distance qui les sépare,
• deux dispositifs d'alimentation en bande, chacun ayant au moins une bobine de bande (3) pour fournir une bande magnétique doux (1),
• au moins un dispositif de séparation (12) pour couper le rouleau de bande (8, 9) afin de former une pluralité de sections de bande (2),
**caractérisé par** un dispositif d'insertion comportant au moins un manipulateur pour insérer des plaques de séparation (11) dans un rouleau de bande (8, 9) en cours de formation.

2. Dispositif selon la revendication 1, dans lequel les dispositifs d'alimentation en bande comprennent chacun au moins deux bobines de bande (3) pour fournir une bande magnétique douce (1) de largeur différente.

3. Dispositif selon la revendication 2, dans lequel les dispositifs d'alimentation en bande ont chacun un magasin à bobines multiples (4), auquel au moins deux bobines de bande (3) peuvent être fixées de manière interchangeable.

4. Dispositif selon l'une des revendications 1 à 3, comprenant un dispositif de tension de la bande pour maintenir une tension de bande prédéterminée.

5. Dispositif selon l'une des revendications 1 à 4, comprenant un dispositif de revêtement (10) pour appliquer une couche d'isolation ou une couche de connexion sur la bande (1).

6. Dispositif selon l'une des revendications 1 à 5, comprenant un dispositif d'alimentation en bobines avec un manipulateur pour saisir et déposer les bobines (13) sur les sections de bande (2).

7. Dispositif selon l'une des revendications 1 à 6, comprenant un dispositif de fermeture avec un manipulateur pour remodeler les extrémités libres des sections de bande (2) en un anneau fermé.

8. Dispositif selon la revendication 7, dans lequel le dispositif de fermeture comprend un manipulateur pour fixer une bande de tension entourant l'ensemble du noyau magnétique.

9. Procédé de fabrication d'un noyau toroïdal enroulé en bande, comprenant les étapes suivantes :
• fournir une bande magnétique douce (1) sur au moins deux bobines de bande (3),
• dérouler la bande (1) de deux bobines de bande (3) et enrouler la bande (1) sur deux mandrins d'enroulement (5) disposés à distance l'un de l'autre pour former dans chaque cas un premier rouleau de bande multicouche (8) en faisant tourner les mandrins d'enroulement (5) autour d'un premier axe de rotation respectif (6), dans lequel, après chaque cas d'une pluralité de couches, une plaque de séparation (11) est insérée dans les premiers rouleaux de bande (8) en cours de formation,
• réduire la distance entre les mandrins d'enroulement (5) jusqu'à ce que les premiers rouleaux de bande (8) se touchent,
• dérouler la bande (1) de deux bobines de bande (3) et enrouler la bande (1) pour former un deuxième rouleau de bande multicouche (9) qui s'enroule autour des premiers rouleaux de bande (8) en faisant tourner les mandrins d'enroulement (5) autour d'un deuxième axe de rotation commun (7), dans lequel, après chaque couche, une plaque de séparation (11) est insérée dans le deuxième rouleau de bande (9) qui est en train d'être formé,
• couper progressivement les rouleaux de bande (8, 9) pour former une pluralité de sections de bande (2),
• ramasser au moins une bobine (13) et déposer la bobine (13) sur les sections de bande (2),
• remodeler les extrémités libres des sections de bande (2) et relier les extrémités des sections de bande (2) pour former un anneau fermé.

10. Procédé selon la revendication 9, dans lequel, pour chaque mandrin d'enroulement (5), des bandes (1) de largeur différente sont fournis sur au moins deux bobines de bande (3).

11. Procédé selon la revendication 9 ou 10, dans lequel, entre le déroulement et l'enroulement du bande (1), une couche d'isolation ou de connexion est appliquée sur la bande (1).

12. Procédé selon l'une des revendications 9 à 11, dans lequel une bande de tension entourant l'ensemble du noyau magnétique est fixée.

13. Procédé selon l'une des revendications 9 à 12, dans lequel les premiers rouleaux de bande (8) sur les mandrins d'enroulement (5) sont formés à partir d'au moins deux bandes (1) de largeur différente avec une largeur croissante de l'intérieur vers l'extérieur et le second rouleau de bande (9) est formé sur les premiers rouleaux de bande (8) à partir d'au moins deux bandes (1) de largeur différente avec une largeur décroissante de l'intérieur vers l'extérieur.

14. Procédé selon la revendication 13, dans lequel au moins quatre bandes (1) de largeur différente sont utilisés pour former un noyau magnétique avec une section transversale étagée au moins huit fois.
